# EUROPÄISCHE PATENTSCHRIFT

(11) **EP 3 248 899 B1**
(45) Veröffentlichungstag und Bekanntmachung des Hinweises auf die Patenterteilung: **01.08.2018**
(21) Anmeldenummer: 17170532.0
(22) Anmeldetag: 11.05.2017
(51) Int. Cl.: B65D 71/00, B65D 71/58, B65D 5/46, B65D 5/48

(54) **BEHÄLTERTRÄGER ZUM TRANSPORT VON EINZELNEN BEHÄLTERN SOWIE EIN FLACHER KARTONZUSCHNITT ZUM HERSTELLEN EINES SOLCHEN BEHÄLTERTRÄGERS**
CONTAINER CARRIER FOR TRANSPORTING OF SINGLE CONTAINERS, AND A FLAT CARDBOARD BLANK FOR MAKING SUCH A CONTAINER CARRIER
SUPPORT DE RÉCIPIENT DESTINÉ AU TRANSPORT DE RÉCIPIENTS INDIVIDUELS ET DÉCOUPE DE CARTON PLAT POUR FABRIQUER UN TEL SUPPORT DE RÉCIPIENT

(30) Priorität: 26.05.2016 DE 202016102814 U
(43) Veröffentlichungstag der Anmeldung: 29.11.2017
(73) Patentinhaber: Nordpack GmbH, 30916 Isernhagen (DE)
(72) Erfinder: Nettelmann, Achim, 30900 Wedemark (DE)
(74) Vertreter: Scheffler, Jörg

(56) Entgegenhaltungen:
- EP-A1- 0 485 791
- WO-A1-96/40566
- DE-U- 1 986 460
- US-A- 2 747 766
- US-A- 3 640 380
- US-A- 4 601 390
- US-A1- 2009 065 559

## Beschreibung

Die Erfindung betrifft einen Behälterträger zur Aufbewahrung oder zum Transport von einzelnen Behältern, insbesondere Flaschen, wobei der Behälterträger eine polygonale Bodenfläche und darauf mehrere durch Gefache gebildete Behälteraufnahmen, einen Halteabschnitt, zwei insbesondere parallele Längswände sowie zwei insbesondere parallele Stirnwände aufweist, die sich gegenüber der Bodenfläche über die Ebene eines jeweiligen oberen Randabschlusses der Längswände erstrecken. Weiterhin betrifft die Erfindung einen flachen Kartonzuschnitt für einen solchen als Behälterträger ausgeführten Karton.

Der Behälterträger entspricht in seiner Grundform dem standardisierten Format 0717 gemäß des FEFCO-ESBO-Codes (International fibreboard case code). Die Merkmale des Oberbegriffs des Anspruchs 1 ergeben sich aus US 4,601,390, das einen rechteckigen Behälterträger aus einem Kartonzuschnitt beschreibt. Zwei einander gegenüber liegende Seiten des bekannten Behälterträgers stehen nach oben über den oberen Rand der beiden anderen Seiten vor und sind mit geschlossenen Trageausnehmungen versehen.

Zur Aufbewahrung und zum Transport weisen bekannte Behälterträger Gefache auf, in die Flaschen, insbesondere Getränkeflaschen, eingesetzt werden können. Die Gefache werden durch einander kreuzende, in Längs- und Querrichtung verlaufende Wände begrenzt und sind zudem so ausgebildet, dass die Flaschenhälse der eingesetzten Flaschen oben herausragen.
Für die Herstellung eines Behälterträgers wird faltbares Flachmaterial, meistens Karton, verwendet. Aus dem Flachmaterial werden ein oder mehrere Zuschnitte ausgestanzt. Anschließend wird der Zuschnitt gefaltet, wobei bei Bedarf Klebemittel vor oder während des Faltens auf vorgegebene Bereiche des Zuschnittes aufgetragen wird.

Durch den Halteabschnitt können die Behälterträger einzeln transportiert werden. Alternativ werden oftmals mehrere Behälterträger im Verbund in Getränkekästen transportiert.
Aus dem Stand der Technik sind Flaschenträger aus einem Kartonzuschnitt beispielsweise durch die DE 20 2011 003 191 U1, die DE 698 18 222 T2 sowie die DE 20 2012 005 947 U1 bekannt geworden. EP 0 485 791 A beschreibt einen Flaschenkasten aus Kunststoff, der an einander gegenüber liegenden Seiten einseitig offene Trageausnehmungen bzw. freistehende Tragegriffe aufweist.

Als nachteilig erweist sich in der Praxis, dass der in der Mittellängsebene des Behälterträgers angeordnete Tragegriff nur eingeschränkt zur Fixierung an ortsfesten Gegenständen geeignet ist. Der Tragegriff ist daher im Wesentlichen als Handgriff nutzbar. Zwar könnte man daran denken, den Behälterträger vorübergehend an einem ortsfesten Haken anzubringen, indem dieser durch die Durchbrechung des Tragegriffes hindurchgeführt wird. Dieser Gedanke erweist sich jedoch als wenig praktikabel, weil der Haken an dem Tragegriff aufgrund seiner Länge dazu neigt, bei ungleichmäßiger Belastung in Richtung der Enden zu rutschen was dazu führen kann, dass Behälter aus dem Behälterträger herausfallen.
In der Praxis werden die Behälterträger daher auf dem Boden abgestellt, was jedoch aufgrund des Materials problematisch ist, wenn der Boden durchfeuchtet und der Karton dadurch seine Tragfähigkeit einbüßt. Zudem wird der Behälterträger oftmals übersehen und versehentlich umgestoßen.
Der Erfindung liegt die Aufgabe zugrunde, eine Möglichkeit zu schaffen, den Behälterträger problemlos ohne weitere Hilfsmittel an insbesondere ortsfesten Gegenständen aufhängen zu können.
Diese Aufgabe wird erfindungsgemäß mit einem Behälterträger gemäß den Merkmalen des Anspruches 1 gelöst. Die weitere Ausgestaltung des Behälterträgers ist den Unteransprüchen zu entnehmen.
Erfindungsgemäß haben bei dem Behälterträger die Stirnwände in einem Bereich oberhalb des benachbarten Randabschlusses der Längswände jeweils zumindest eine mit einer Durchlassöffnung zum Einführen eines Gegenstandes ausgestattete Ausnehmung mit einem übereinstimmenden Abstand von der Bodenfläche. Hierdurch wird in überraschend einfacher Weise eine dauerhafte oder nur vorübergehende Anordnung des Behälterträgers an einem ortsfesten Vorsprung, insbesondere horizontalen Element möglich. Dabei ist es nicht etwa erforderlich, den Vorsprung stirnseitig durch die Ausnehmung mittels einer im Wesentlichen translatorischen Zuführbewegung einzubringen. Vielmehr ermöglicht die Durchlassöffnung eine schnelle Anordnung des Behälterträgers an horizontal verlaufenden Elementen, beispielsweise einem Handlauf oder einem Geländer, durch eine bezogen auf die Ausnehmung radiale Zuführbewegung. Durch die Anordnung der Ausnehmungen an den Stirnwänden, die erfindungsgemäß den größten Abstand untereinander aufweisen, wird durch das bloße Einhängen in das ortsfeste Element eine stabile Fixierung erreicht, die auch dann nur eine sehr geringfügige Neigung annimmt, wenn die Belastung durch Flaschen, Gläser oder sonstige Behälter ungleichmäßig verteilt in Bezug auf die gesamte Bodenfläche wirkt. Mehr noch hat sich gezeigt, dass der Behälterträger selbst äußeren Krafteinwirkungen weitgehend ohne Einschränkung seiner Gebrauchsfähigkeit widersteht, sodass auch eine Überlastung des Behälterträgers kaum auftritt und die Behälter auch bei starkem Wind oder an Bord eines stark krängenden Wasserfahrzeuges sicher in dem Behälterträger aufbewahrt werden können. Grundsätzlich gilt in Bezug auf die Begriffe oben bzw. oberhalb, dass diese sich auf die Funktion des Behälterträgers beziehen, wonach sich die Bodenfläche in Richtung der Schwerkraft unterhalb der Längswände und Stirnwände befindet und die Behälter von oben, also in Richtung der Schwerkraft, in den Behälterträger eingesetzt werden. Bei einer einfachen Ausführungsform ist die Ausnehmung durch eine beispielsweise horizontale oder schräg nach unten orientierte Abwinkelung der Stirnwand in dem oberen Bereich gebildet.
Der Behälterträger kann dabei seinerseits so ausgeführt sein, dass dieser in einer handelsüblichen Getränkekiste transportiert werden kann.
Obwohl die Durchlassöffnungen der beiden Stirnwände unterschiedlichen Längswänden zugewandt angeordnet sein könnten, erweist sich in der Praxis die Handhabung des Behälterträgers als besonders einfach, wenn die Durchlassöffnungen derselben Längswand zugewandt an der Stirnwand angeordnet sind. Die gewünschte Wirkung der Erfindung wird ferner dadurch erreicht, dass die Durchlassöffnung durch eine als Vorsprung ausgeführte Ausformung der jeweiligen Stirnwand begrenzt ist, die unterhalb einer einen oberen Rand bildenden Begrenzungsfläche der Ausnehmung angeordnet ist. Infolgedessen muss der Behälterträger entsprechend dem vertikalen Abstand des Vorsprunges gegenüber der oberen Begrenzungsfläche zum Lösen von dem ortsfesten Element entsprechend angehoben werden. Somit ist ein unerwünschtes radiales Abrutschen oder Abgleiten der Ausnehmung von dem ortsfesten Element weitgehend ausgeschlossen. Eine unerwünschte translatorische Bewegung auf dem ortsfesten Element kann durch geeignete Abmessungen der Ausnehmung verhindert werden, indem die Begrenzungsfläche beispielsweise klemmschlüssig auf dem Umfangsbereich des ortsfesten Elementes aufliegt. Hierzu kann auch eine insbesondere elastische Auslenkung der Ausformung aus der Ebene der Stirnwand vorgesehen sein. Weiterhin kann beispielsweise die lichte Weite der Durchlassöffnung kleiner sein als der minimale Durchmesser der Ausnehmung, sodass die Durchlassöffnung beim Einführen des ortsfesten Elementes elastisch verformt und die Position dadurch entsprechend gesichert wird.

Weiterhin wird das Anbringen und Lösen des Behälterträgers von dem ortsfesten Element dadurch vereinfacht, dass die Ausformung und die Ausnehmung oberhalb der Ebene des Randabschlusses der Längswände angeordnet sind, sodass auch der mit den Behältern gefüllte Behälterträger mühelos ohne eine unerwünschte Berührung der Behälter an dem ortsfesten Element angebracht werden kann.

Dabei erweist es sich als besonders vorteilhaft, wenn die Durchlassöffnung durch zwei einander gegenüberliegende gerade Kanten, beispielsweise Schnittkanten oder Stanzungen, begrenzt ist, sodass das Einführen des ortsfesten Elementes oder Objektes durch die Durchlassöffnung erleichtert wird. Die Kanten weisen hierzu vorzugsweise eine zueinander geneigte Orientierung auf, sodass die lichte Weite in Richtung der Ausnehmung stetig abnimmt.

Die Ausformung begrenzt im weitesten Sinne eine hakenförmige Ausnehmung der jeweiligen Seitenwand. Besonders praxisgerecht ist es dabei, wenn die Ausformung jeweils zumindest abschnittsweise durch einen gebogenen, insbesondere kreisbogenförmigen, oder durch einen polygonalen Rand begrenzt ist, welcher in einem stetigen Verlauf mit der Ausnehmung verbunden ist, sodass die Ausformung zugleich eine Einführhilfe für das ortsfeste Element bildet.

Die Ausnehmung könnte eine polygonale Form aufweisen, sodass die obere Begrenzungsfläche der Ausnehmung lediglich in kleinen Teilbereichen auf dem Element aufliegt und sich dadurch eine Klemmverbindung ergibt. Besonders vorteilhaft ist es hingegen, wenn die Ausnehmung eine kreisförmige oder elliptische Querschnittsform aufweist, sodass diese insbesondere zum Ausgleich einer ungleichmäßigen Verteilung der Behälterlast um die Längsachse des Elementes unter dem Einfluss der Schwerkraft ausgelenkt und so eine stabile, die Stirnwände nur geringfügig belastende Formgebung realisiert wird.

Die Ausnehmungen könnten beispielsweise in einer mit der Ebene einer Längswand übereinstimmenden Ebene angeordnet sein, sodass sich bei einer gleichverteilten Belastung der Bodenfläche eine geneigte Orientierung der Bodenfläche einstellt und so der Zugriff zu dem Behälterträger optimiert ist. Eine besonders praxisgerechte Ausgestaltungsform der Erfindung wird hingegen dadurch erreicht, dass die geometrische Mitte der Ausnehmung in einer Mittellängsebene des Kartons bzw. des Behälterträgers senkrecht zu der Bodenfläche angeordnet ist, sodass die Bodenfläche eines leeren oder gleichmäßig belasteten Behälterträgers eine horizontale Orientierung einnimmt.

Eine weitere bevorzugte Ausführungsform der Erfindung wird auch dadurch erreicht, dass der Halteabschnitt durch jeweils einen die Stirnwände miteinander verbindenden Bereich als ein parallel zu der Bodenfläche beabstandeter Tragegriff gebildet ist. Hierdurch lässt sich der Behälterträger mühelos mit nur einer Hand transportieren, indem die Seitenwände durch einen Materialabschnitt verbunden sind.

Hierzu ist bevorzugt der Halteabschnitt durch miteinander verbundene Abwinkelungen oder Abbiegungen der Stirnwände gebildet, die je nach der zu erwartenden Belastung einen mehr oder weniger großen Überlappungsbereich aufweisen. Zugunsten einer lösbaren, mit geringem Aufwand herzustellenden Verbindung sind die beiden Abwinkelungen beispielsweise durch zumindest eine Stecklaschenverbindung verbunden.

Hierbei gelingt es zudem in besonders vorteilhafter Weise, den Behälterträger aus einem einzigen Kartonzuschnitt herzustellen, sodass die damit verbunden Kosten vergleichsweise gering sind. Der Karton kommt dabei ohne oder mit vergleichsweise wenigen Adhäsionsverbindungen aus.

Obwohl die Grundform des Behälterträgers an unterschiedliche Anwendungszwecke nahezu beliebig angepasst werden kann, hat es sich dennoch bereits als besonders sinnvoll erwiesen, wenn der Behälterträger eine rechteckige Grundform zur Aufnahme einer geraden Zahl von beispielsweise sechs oder acht, besonders bevorzugt jedoch eine quadratische Grundform für vier Behälter aufweist.

Die Erfindung lässt verschiedene Ausführungsformen zu. Zur weiteren Verdeutlichung ihres Grundprinzips ist eine davon in der Zeichnung dargestellt und wird nachfolgend beschrieben. Diese zeigt in
- Fig. 1: eine perspektivische Darstellung des erfindungsgemäßen Behälterträgers;
- Fig. 2: eine weitere perspektivische Darstellung des Behälterträgers;
- Fig. 3: eine perspektivische Darstellung des Behälterträgers von unten;
- Fig. 4: einen Kartonzuschnitt für den in den Figuren 1 bis 3 gezeigten Behälterträger.
Ein erfindungsgemäßer Behälterträger aus Karton 1 zur Aufbewahrung oder zum Transport von sechs nicht dargestellten Flaschen wird nachstehend anhand der Figuren 1 bis 4 näher erläutert. Der aus einem in Figur 4 gezeigten Kartonzuschnitt 2 hergestellte Karton 1 hat eine in Figur 3 erkennbare Bodenfläche 3, die auch als Standfläche zum Bestücken des Kartons 1 nutzbar ist. Der Karton 1 hat eine rechteckige Grundform, auf deren Bodenfläche 3 mehrere durch Gefache 4 separierte Behälteraufnahmen gebildet sind, sowie zwei die Außenkontur bildende parallele Längswände 5 und hierzu rechtwinklige, untereinander parallele Stirnwände 6. Die Stirnwände 6 erheben sich auf beiden Seiten übereinstimmend wesentlich höher über die Ebene der Bodenfläche 3 als die Längswände 5 mit ihrem jeweiligen oberen Randabschluss 7.
Erfindungsgemäß haben die Stirnwände 6 in diesem Bereich 8 oberhalb des Randabschlusses 7 der angrenzenden Längswände 5 jeweils eine kreisförmige Ausnehmung 9 mit einer Durchlassöffnung 10 zum Einführen eines gestreckten, nicht zwingend geraden, lediglich andeutungsweise dargestellten gestreckten Elementes 11, beispielsweise eines Handlaufes. Indem die Ausnehmungen 9 in einer gemeinsamen Ebene parallel zu der Bodenfläche 3 angeordnet sind, kann somit der Karton 1 in gleicher Weise an dem Element 11 ausgerichtet werden. Um das unerwünschte Abrutschen auch bei einer mit dem Entnehmen der Flaschen verbundenen Auslenkung des Kartons 1 zu vermeiden, ist die Durchlassöffnung 10 ferner erfindungsgemäß durch eine als Vorsprung ausgeführte Ausformung 12 der jeweiligen Stirnwand 6 begrenzt, die unterhalb einer oberen Begrenzungsfläche 13 der Ausnehmung 9 angeordnet ist. Die Ausformung 12 ist durch zwei einander gegenüberliegende, parallele Kanten 14, 15 in einem stetigen Verlauf mit der Ausnehmung 9 verbunden. Zum Tragen des Kartons 1 sind die Stirnwände 6 im Bereich einer jeweiligen horizontalen Abwinkelung 16 in einem Überlappungsbereich 17 miteinander durch eine Stecklaschenverbindung 18 verbunden, die so einen als Tragegriff dienenden Halteabschnitt bilden.

## Patentansprüche

1. Behälterträger zur Aufbewahrung oder zum Transport von einzelnen Behältern, insbesondere Flaschen, wobei der Behälterträger als ein Karton (1) aus einem Kartonzuschnitt (2) gebildet ist, wobei der Behälterträger eine polygonale Bodenfläche (3) und darauf mehrere durch Gefache (4) gebildete Behälteraufnahmen, einen Halteabschnitt, zwei insbesondere parallele Längswände (5) sowie zwei insbesondere parallele Stirnwände (6) aufweist, wobei sich die Stirnwände (6) gegenüber der Bodenfläche (3) über die Ebene eines jeweiligen oberen Randabschlusses (7) der Längswände (5) erstrecken, wobei die Stirnwände (6) in einem Bereich (8) oberhalb der Ebene des Randabschlusses (7) der Längswände (5) jeweils zumindest eine mit einer Durchlassöffnung (10) ausgestattete Ausnehmung (9) mit einem übereinstimmenden Abstand von der Bodenfläche (3) aufweisen, **dadurch gekennzeichnet, dass** die Durchlassöffnung (10) durch eine als Vorsprung ausgeführte Ausformung (12) der jeweiligen Stirnwand (6) begrenzt ist, die unterhalb einer einen oberen Rand bildenden Begrenzungsfläche (13) der Ausnehmung (9) angeordnet ist, und dass die Durchlassöffnung (10) eine schnelle Anordnung des Behälterträgers an horizontal verlaufenden Elementen (11) durch eine bezogen auf die Ausnehmung (9) radiale Zuführbewegung ermöglicht.

2. Behälterträger nach Anspruch 1, **dadurch gekennzeichnet, dass** die Ausformung (12) und die Ausnehmung (9) oberhalb der Ebene des Randabschlusses (7) der Längswände (5) angeordnet sind.

3. Behälterträger nach zumindest einem der vorhergehenden Ansprüche, **dadurch gekennzeichnet, dass** die Durchlassöffnung (10) durch zwei einander gegenüberliegende Kanten (14, 15) begrenzt ist.

4. Behälterträger nach zumindest einem der vorhergehenden Ansprüche, **dadurch gekennzeichnet, dass** die Ausformung (12) jeweils zumindest abschnittsweise durch einen gebogenen, insbesondere kreisbogenförmigen Rand begrenzt ist, welcher in einem stetigen Verlauf mit der Ausnehmung (9) verbunden ist.

5. Behälterträger nach zumindest einem der vorhergehenden Ansprüche, **dadurch gekennzeichnet, dass** die Ausnehmung (9) eine kreisförmige, elliptische oder eckige Querschnittsform aufweist.

6. Behälterträger nach zumindest einem der vorhergehenden Ansprüche, **dadurch gekennzeichnet, dass** die geometrische Mitte der Ausnehmung (9) in einer Mittellängsebene des Behälterträgers angeordnet ist.

7. Behälterträger nach zumindest einem der vorhergehenden Ansprüche, **dadurch gekennzeichnet, dass** der Halteabschnitt durch jeweils einen die Stirnwände (6) miteinander verbindenden Überlappungsbereich (17) als ein parallel zu der Bodenfläche (3) beabstandeter Tragegriff gebildet ist.

8. Behälterträger nach Anspruch 7, **dadurch gekennzeichnet, dass** der Tragegriff eine polygonale Querschnittsform aufweist.

9. Behälterträger nach zumindest einem der vorhergehenden Ansprüche, **dadurch gekennzeichnet, dass** der Halteabschnitt durch miteinander verbundene Abwinkelungen (16) oder Abbiegungen der Stirnwände (6) gebildet ist.

10. Behälterträger nach zumindest einem der vorhergehenden Ansprüche, **dadurch gekennzeichnet, dass** der Karton (1) aus einem einzigen Kartonstanzzuschnitt (2) besteht.

11. Behälterträger nach zumindest einem der vorhergehenden Ansprüche, **dadurch gekennzeichnet, dass** der Behälterträger eine rechteckige, insbesondere quadratische Grundform zur Aufnahme einer geraden Zahl von Behältern aufweist.

12. Behälterträger nach zumindest einem der vorhergehenden Ansprüche, **dadurch gekennzeichnet, dass** die jeweilige Ausnehmung (9) als eine Abwinkelung der jeweiligen Stirnwand (6) in dem Bereich (8) oberhalb der Ebene des Randabschlusses (7) ausgeführt ist.

13. Kartonzuschnitt (2) zum Herstellen eines Behälterträgers nach zumindest einem der vorhergehenden Ansprüche.

## Claims

1. Container carrier for storing or for transporting individual containers, in particular bottles, wherein the container carrier is formed as a cardboard box (1) from a cardboard blank (2), wherein the container carrier has a polygonal bottom surface (3) and a plurality of container receptacles formed by compartments (4) thereon, a holding portion, two in particular parallel longitudinal walls (5) and two in particular parallel end walls (6), wherein the end walls (6) extend with respect to the bottom surface (3) beyond the plane of a respective upper lip (7) of the longitudinal walls (5), wherein the end walls (6) have, in a region (8) above the plane of the lip (7) of the longitudinal walls (5), in each case at least one recess (9), equipped with a through-opening (10), at a common distance from the bottom surface (3), **characterized in that** the through-opening (10) is bounded by a formation (12), embodied as a protrusion, of the respective end wall (6), which is arranged beneath a boundary face (13), forming an upper periphery, of the recess (9), and **in that** the through-opening (10) allows quick arrangement of the container carrier on horizontally extending elements (11) by way of a feed movement that is radial with respect to the recess (9).

2. Container carrier according to Claim 1, **characterized in that** the formation (12) and the recess (9) are arranged above the plane of the lip (7) of the longitudinal walls (5).

3. Container carrier according to at least one of the preceding claims, **characterized in that** the through-opening (10) is bounded by two mutually opposite edges (14, 15).

4. Container carrier according to at least one of the preceding claims, **characterized in that** the formation (12) is bounded in each case at least sectionally by a curved periphery, in particular a periphery in the form of a circular arc, which is joined to the recess (9) in a continuous profile.

5. Container carrier according to at least one of the preceding claims, **characterized in that** the recess (9) has a circular, elliptical or polygonal cross-sectional shape.

6. Container carrier according to at least one of the preceding claims, **characterized in that** the geometric centre of the recess (9) is arranged in a longitudinal centre plane of the container carrier.

7. Container carrier according to at least one of the preceding claims, **characterized in that** the holding portion is formed as a carrying handle spaced apart from and parallel to the bottom surface (3) by in each case one overlapping region (17) that connects the end walls (6) together.

8. Container carrier according to Claim 7, **characterized in that** the carrying handle has a polygonal cross-sectional shape.

9. Container carrier according to at least one of the preceding claims, **characterized in that** the holding portion is formed by connected-together angled portions (16) or bent portions of the end walls (6).

10. Container carrier according to at least one of the preceding claims, **characterized in that** the cardboard box (1) consists of a single punched cardboard blank (2) .

11. Container carrier according to at least one of the preceding claims, **characterized in that** the container carrier has a rectangular, in particular square basic shape for receiving an even number of containers.

12. Container carrier according to at least one of the preceding claims, **characterized in that** the respective recess (9) is embodied as an angled portion of the respective end wall (6) in the region (8) above the plane of the lip (7).

13. Cardboard blank (2) for producing a container carrier according to at least one of the preceding claims.

## Revendications

1. Support de contenants destiné à conserver ou à transporter des contenants individuels, notamment des bouteilles, le support de contenants étant constitué d'un carton (1) provenant d'un coupon de carton (2), le support de contenants comportant une surface de fond inférieur (3) polygonale et sur celle-ci, plusieurs logements de contenants formés par des compartiments (4), une partie de préhension, deux parois longitudinales (5) notamment parallèles ainsi que deux parois frontales (6) notamment parallèles, les parois frontales (6) s'étendant au vis-à-vis de la surface de fond inférieur (3) sur le plan d'une terminaison marginale (7) respectivement supérieure des parois longitudinales (5), dans une zone (8) au-dessus du plan de la terminaison marginale (7) des parois longitudinales (5), les parois frontales (6) comportant chacune au moins un évidement (9) équipé d'un orifice de passage (10) avec un écart concordant par rapport à la surface de fond inférieur (3), **caractérisé en ce que** l'orifice de passage (10) est délimité par un façonnage (12) réalisé sous la forme d'une saillie de la paroi frontale (6) respective, qui est placé en-dessous d'une surface de délimitation (13) de l'évidement (9) formant un bord supérieur et **en ce que** l'orifice de passage (10) permet une disposition rapide du support de contenants sur des éléments (11) s'écoulant à l'horizontale, par un déplacement d'aménagé radial en rapport à l'évidement (9).

2. Support de contenants selon la revendication 1, **caractérisé en ce que** le façonnage (12) et l'évidement (9) sont placés au-dessus du plan de la terminaison marginale (7) des parois longitudinales (5).

3. Support de contenants selon au moins l'une quelconque des revendications précédentes, **caractérisé en ce que** l'orifice de passage (10) est délimité par deux arêtes (14, 15) mutuellement opposées.

4. Support de contenants selon au moins l'une quelconque des revendications précédentes, **caractérisé en ce que** le façonnage (12) est chaque fois délimité au moins par segments par un bord recourbé, notamment en forme d'arc de cercle, lequel est relié sur un trajet constant avec l'évidement (9).

5. Support de contenants selon au moins l'une quelconque des revendications précédentes, **caractérisé en ce que** l'évidement (9) présente une forme de section transversale circulaire, elliptique ou angulaire.

6. Support de contenants selon au moins l'une quelconque des revendications précédentes, **caractérisé en ce que** le centre géométrique de l'évidement (9) est placé dans un plan longitudinal médian du support de contenants.

7. Support de contenants selon au moins l'une quelconque des revendications précédentes, **caractérisé en ce que** la partie de préhension est formée par chaque fois une zone de chevauchement (17) reliant l'une à l'autre les parois frontales (6) sous la forme d'une poignée de transport écartée à la parallèle de la surface de fond inférieur (3).

8. Support de contenants selon la revendication 7, **caractérisé en ce que** la poignée de transport présente une forme de section transversale polygonale.

9. Support de contenants selon au moins l'une quelconque des revendications précédentes, **caractérisé en ce que** la partie de préhension est formée par des parties coudées (16) ou parties incurvées reliées l'une à l'autre des parois frontales (6).

10. Support de contenants selon au moins l'une quelconque des revendications précédentes, **caractérisé en ce que** le carton (1) est constitué d'un unique coupon de carton (2) découpé.

11. Support de contenants selon au moins l'une quelconque des revendications précédentes, **caractérisé en ce que** le support de contenants présente une forme de base rectangulaire, notamment quadratique pour le logement d'un nombre pair de contenants.

12. Support de contenants selon au moins l'une quelconque des revendications précédentes, **caractérisé en ce que** l'évidement (9) respectif est réalisé sous la forme d'une partie coudée de la paroi frontale (6) respective dans la zone (8) au-dessus du plan de la terminaison marginale (7).

13. Coupon de carton (2) destiné à fabriquer un support de contenants selon au moins l'une quelconque des revendications précédentes.
